# FASCICULE DE BREVET EUROPEEN

(11) **EP 0 796 791 B1**
(45) Date de publication et mention de la délivrance du brevet: **28.08.2002**
(21) Numéro de dépôt: 97400597.7
(22) Date de dépôt: 18.03.1997
(51) Int. Cl.: B65B 25/20, B65D 85/18, B65B 63/04

(54) **Procédé et dispositif de conditionnement de gants**
Verfahren und Vorrichtung zur Vorbereitung von Handschuhen
Process and apparatus for conditioning gloves

(30) Priorité: 20.03.1996 FR 9603438
(43) Date de publication de la demande: 24.09.1997
(73) Titulaire: HUTCHINSON, 75008 Paris (FR)
(72) Inventeur: El Ghouyel, Karim, 75013 Paris (FR)
(74) Mandataire: Jacquard, Philippe Jean-Luc

(56) Documents cités:
- DE-C- 953 594
- FR-A- 2 093 061
- FR-A- 2 233 230
- US-A- 3 003 621
- US-A- 3 011 689
- US-A- 3 439 469

## Description

La présente invention a pour objet un procédé et un dispositif de conditionnement de gants.

Le conditionnement des gants, en particulier des gants en caoutchouc à usage domestique, implique généralement une opération de pliage, dénommée « sabrage », qui est réalisée manuellement avant ensachage des gants, en général d'une paire de gants.

Le Brevet Allemand DE-C-953594 propose d'automatiser cette opération, sans améliorer la présentation de l'emballage, en assurant le pliage à l'aide d'un carton (flexible) tenu par un étrier non flexible.

L'invention propose un procédé assurant un cabrage ainsi qu'un emballage améliorés.

Le procédé selon l'invention est défini dans la revendication 1.

Ladite pièce de sabrage est introduite dans le manchon lors de l'étape b, et elle reste dans l'emballage.

Ladite pièce de sabrage en forme de cadre comporte avantageusement un bord plan servant au sabrage. Elle peut comporter avantageusement un anneau de préhension situé à l'opposé dudit bord plan.

Dans le cas où la pièce de sabrage présente un anneau de préhension, celui-ci sert avantageusement à suspendre l'emballage comportant le manchon, les gants et la pièce de sabrage et éventuellement l'étui, de manière à en assurer la présentation en magasin, par exemple sur des tiges disposées dans des gondoles.

L'invention concerne également un dispositif pour la mise en oeuvre du procédé ci-dessus, défini dans la revendication 7.

Selon un mode de réalisation préféré, le dispositif est caractérisé en ce que le conformateur présente une pluralité de tubes et est commandé séquentiellement et présente au cours de chaque séquence une étape de mise en place d'un manchon autour d'un tube, une étape d'introduction à l'intérieur du tube des gants (et éventuellement d'un étui) à l'aide dudit dispositif de translation, et une étape d'évacuation à l'aide dudit dispositif d'évacuation.

L'invention concerne également un emballage pour gants caractérisé en ce qu'il comporte un manchon contenant une paire de gants repliés autour d'un bord plan d'une pièce de sabrage comportant un cadre dont le contour borde au moins en partie le manchon.

La pièce de sabrage comporte de préférence un anneau de préhension.

D'autres caractéristiques et avantages de l'invention apparaîtront mieux à la lecture de la description qui va suivre, donnée à titre d'exemple non limitatif, en liaison avec les dessins dans lesquels :
- les figures 1a à 1c représentent schématiquement le sabrage et la mise sous manchon d'une paire de gants ;
- la figure 2 représente un mode de réalisation préféré d'un dispositif pour la mise en oeuvre du procédé selon l'invention ;
- les figures 3a et 3b représentent, respectivement en vue de face et de profil, une première variante d'une pièce de sabrage selon l'invention ;
- les figures 4a et 4b représentent, respectivement en vue de face et de profil, une deuxième variante d'une pièce de sabrage selon l'invention.

Selon la figure la, la pièce de sabrage désignée par le repère général 1 comporte un cadre ouvert formé par deux bords longitudinaux 11 et 12 en forme de tige et un bord supérieur 14, par exemple incurvé. Une plage 15 borde le bord supérieur 14. A l'opposé du bord supérieur 14, se trouve un bord rectiligne 17 destiné au sabrage des gants 3 et qui s'étend entre les bords 11 et 12. Ce bord rectiligne 17 est de préférence décalé par rapport à l'extrémité des bords 11 et 12. Il existe de ce fait de part et d'autre du bord rectiligne 17 deux régions d'extrémité 18 et 19.

Le sabrage est alors réalisé de la manière suivante.

Le bord 17 de la pièce de sabrage 1 est appliqué sur une région centrale 36 d'une paire de gants 3 posée à plat, entre les manchettes 31 et la région de paume 35. Les régions 18 et 19 encadrent les bords des gants 3.

Le pliage ou sabrage est alors effectué, après quoi (fig. 2b) les extrémités 33 des doigts 32 (ou de certains seulement d'entre eux) viennent reposer sur la plage 15, alors que les bords 37 et 38 des gants s'appuient sur les deux faces des régions 21 et 22 qui sont de préférence coplanaires avec la plage 15 et le bord 17 et qui longent les bords longitudinaux 11 et 12.

La pièce de sabrage 1 et les gants 3 sabrés sont introduits dans un manchon 7, en général en plastique transparent (Fig. 1c). L'anneau de préhension 16 qui prolonge vers le haut le bord supérieur 14 sert à manipuler la pièce de sabrage lors des opérations précitées, et également, dans le cas préféré où la pièce de sabrage 1 reste dans le manchon 7 après conditionnement pour faire partie intégrante de l'emballage, à suspendre l'emballage dans un présentoir d'un magasin.

La pièce de sabrage peut présenter des renforts transversaux additionnels 23 qui servent à maintenir à plat les gants sabrés 3 (fig. 3a, 3b, 4a et 4b). En outre, comme représenté à la fig. 4a, il est avantageux que les bords 11 et 12 aient une forme courbe convexe vers l'extérieur, de manière à faciliter leur introduction.

Le dispositif préféré représenté à la figure 2 comporte une plaque 6 présentant une fente sensiblement rectangulaire 61 surmontée de part et d'autre de deux plans inclinés 5 formant un guide de sabrage.

Un dispositif d'amenée séquentiel automatique non représenté (ou bien un opérateur) dispose à plat sur les plans inclinés 5 un étui carton 4 et une paire de gants 3. Une pièce de sabrage 1 ayant son bord de sabrage 17 dirigé vers le bas est déplacé vers le bas dans le sens de la flèche F de manière à forcer le sous-ensemble constitué par les gants 3 et l'étui 4 à travers la fente 61 ce qui permet d'assurer le sabrage de ce sous-ensemble. Les plans inclinés 5 dont l'extrémité inférieure 51 est avantageusement située à l'aplomb des bords latéraux 62 de la fente 61 permettent de guider les gants 3 et l'étui 4 lors de leur sabrage provoqué par la force verticale imprimée au bord de sabrage 17. L'étui 4 est plié selon trois plis 41, 42, 43.

Un carrousel 8 d'axe horizontal présente une pluralité (par exemple 8) de tubes 81 qui sont présentés séquentiellement au-dessous de la fente 61 avec leur axe vertical de manière à recevoir les sous-ensembles sabrés comportant l'étui 4 et les gants 3, ainsi que la pièce de sabrage 3 qui de manière préférentielle est destinée à rester dans l'emballage.

Dans un poste précédant le poste d'introduction des gants sabrés, un manchon cylindrique 7 ouvert à ses deux extrémités, et qui est en général en matière plastique transparente, est mis en place autour du tube 81, par introduction dans le sens de la flèche F'.

Le carrousel 8 tel que représenté à la figure 2 tourne dans le sens des aiguilles d'une montre, et il est prévu un poste d'évacuation constitué par un tapis roulant 91, qui permet l'évacuation des emballages à partir du tube 81 qui se trouve en position horizontale.

Ensuite, les extrémités du manchon 7 sont soudées de manière connue en soi pour refermer l'emballage. De préférence, on laisse dépasser l'anneau de préhension 16, ce qui permet de suspendre aisément l'emballage sur un présentoir.

En variante, il est possible de retirer de l'emballage la pièce de sabrage 1.

Selon une autre variante, il est possible de disposer une pièce support ajourée dans le tube 81 qui servira de support aux gants sabrés 3, la pièce de sabrage 1 étant retirée de l'emballage comme dans la variante précédente.

## Revendications

1. Procédé de conditionnement de gants, comportant les étapes suivantes :
a) sabrage simultané des gants (3) et éventuellement d'un étui (4), présentés à plat à l'aide d'une pièce de sabrage
**caractérisé en ce que** le sabrage est réalisé uniquement par une pièce de sabrage (1) en forme de cadre et **en ce qu'**il comporte :
b) introduction des gants (3), de la pièce de sabrage (1) en forme de cadre, et éventuellement de l'étui (4) sabrés dans un manchon (7) ;
c) fermeture du manchon (7) pour former un emballage fermé comprenant les gants (3), la pièce de sabrage (1) en forme de cadre et éventuellement l'étui (4).

2. Procédé selon la revendication 1, **caractérisé en ce que** ladite pièce de sabrage (1) comporte un cadre (11, 12, 14) et un bord plan (17) servant au sabrage.

3. Procédé selon la revendication 2, **caractérisé en ce que** la pièce de sabrage (1) comporte un anneau de préhension (16) situé à l'opposé dudit bord plan (17).

4. Procédé selon une des revendications 2 ou 3, **caractérisé en ce que** ladite pièce de sabrage (1) est introduite dans le manchon (7) lors de l'étape b.

5. Procédé selon la revendication 4, **caractérisé en ce que** les gants (3) sont repliés autour dudit bord plan (17) de la pièce de sabrage (1) qui reste dans l'emballage, de sorte que les gants (3) sont maintenus à plat.

6. Procédé selon la revendication 4, **caractérisé en ce que** l'anneau de préhension (16) de la pièce de sabrage (1) est disposé en dehors du manchon (7) lors de la fermeture intervenant à l'étape c.

7. Dispositif pour la mise en oeuvre du procédé selon une des revendications précédentes, **caractérisé en ce qu'**il comporte :
- un dispositif séquentiel d'amenée à plat de gants (3) et éventuellement d'un étui (4) ;
- un dispositif de translation d'une pièce de sabrage (1) faisant passer les gants (3) et éventuellement l'étui (4) à travers un passage profilé (61) et les introduisant dans un tube (81) d'un conformateur (8) ;
- un conformateur (8) comportant au moins un tube (81) et un dispositif de mise en place d'un manchon autour du tube (81) ;
- un dispositif d'évacuation constitué notamment par un tapis roulant, de l'ensemble constitué au moins du manchon (7), de la pièce de sabrage (1) des gants (3) et éventuellement de l'étui (4).

8. Dispositif selon la revendication 7, **caractérisé en ce que** le conformateur (8) présente une pluralité de tubes (81) et est commandé séquentiellement et présente au cours de chaque séquence une étape de mise en place d'un manchon (7) autour d'un tube (81), une étape d'introduction de gants (3) de la pièce de sabrage (1) et éventuellement d'un étui (4) dans le tube (81) à l'aide dudit dispositif de translation, et une étape d'évacuation à l'aide dudit dispositif d'évacuation.

9. Emballage pour gants, **caractérisé en ce qu'**il comporte un manchon (7) contenant une paire de gants (3) repliés autour d'un bord plan (17) d'une pièce de sabrage (1) comportant un cadre dont le contour borde au moins en partie le manchon (7).

10. Emballage selon la revendication 9, **caractérisé en ce que** la pièce de sabrage (1) comporte un anneau de préhension (16).

## Patentansprüche

1. Verfahren zur Verpackung von Handschuhen, das die folgenden Schritte umfasst:
a. Gleichzeitiges Zusammenlegen der Handschuhe (3) und gegebenenfalls einer Hülle (4), die flach liegend zugeführt sind, mit Hilfe einer Zusammenlegvorrichtung,
**dadurch gekennzeichnet, dass** das Zusammenlegen allein durch eine rahmenförmige Zusammenlegvorrichtung(1) bewerkstelligt wird, und dass es umfasst:
b. Einführen der zusammengelegten Handschuhe (3), der rahmenförmigen Zusammenlegvorrichtung (1) und gegebenenfalls der Hülle(4) in eine Manschette (7);
c. Verschließen der Manschette (7), um eine geschlossene Packung zu bilden, die die Handschuhe (3), die rahmenförmige Zusammenlegvorrichtung(1) und gegebenenfalls die Hülle (4) enthält.

2. Verfahren nach Anspruch 1, **dadurch gekennzeichnet, dass** die Zusammenlegvorrichtung (1) einen Rahmen (11, 12, 14) und einen flachen Rand (17) aufweist, der zum Zusammenlegen dient.

3. Verfahren nach Anspruch 2, **dadurch gekennzeichnet, dass** die Zusammenlegvorrichtung (1) einen Greifring (16) umfasst, der gegenüber des flachen Randes (17) angeordnet ist.

4. Verfahren nach einem der Ansprüche 2 oder 3, **dadurch gekennzeichnet, dass** die Zusammenlegvorrichtung (1) bei Schritt b. in die Manschette (7) eingeführt wird.

5. Verfahren nach Anspruch 4, **dadurch gekennzeichnet, dass** die Handschuhe (3) so um den flachen Rand (17) der Zusammenlegvorrichtung (1), welche in der Verpakkung verbleibt, umgeschlagen werden, dass die Handschuhe (3) flach liegend bleiben.

6. Verfahren nach Anspruch 4, **dadurch gekennzeichnet, dass** der Greifring (16) der Zusammenlegvorrichtung (1) während des bei Schritt c. ausgeführten Verschließens außerhalb der Manschette (7) angeordnet ist.

7. Vorrichtung zur Durchführung des Verfahrens nach einem der vorstehenden Ansprüche, **dadurch gekennzeichnet, dass** sie umfasst:
- eine Vorrichtung zum fortlaufenden, flach liegenden Zuführen von Handschuhen (3) und gegebenenfalls einer Hülle (4);
- eine Vorrichtung zum Verschieben einer Zusammenlegvorrichtung (1), die die Handschuhe (3) und gegebenenfalls die Hülle (4) durch eine profilierte Durchführung befördert und sie in ein Rohr (81) einer Ausrichtungsvorrichtung (8) einführt;
- eine Vorrichtung, welche insbesondere aus einem Förderband gebildet ist, zum Entnehmen der Gesamtheit bestehend wenigstens aus der Manschette (7), der Zusammenlegvorrichtung (1) für die Handschuhe (3) und gegebenenfalls der Hülle (4).

8. Vorrichtung nach Anspruch 7, **dadurch gekennzeichnet, dass** die Ausrichtvorrichtung (8) eine Mehrzahl von Rohre (81) aufweist und sequentiell angesteuert wird, und im Verlauf jeder Folge einen Schritt zur Anbringung einer Manschette (7) um ein Rohr (81), einen Schritt zur Einführung von Handschuhen (3), der Zusammenlegvorrichtung (1) und gegebenenfalls der Hülle (4) in das Rohr (81) mit Hilfe der Vorrichtung zum Verschieben, und einen Schritt zur Entnahme mit Hilfe der Vorrichtung zum Entnehmen aufweist.

9. Verpackung für Handschuhe, **dadurch gekennzeichnet, dass** sie eine Manschette (7) ausweist, die ein Paar von Handschuhen (3) aufweist, die um den flachen Rand (17) einer Zusammenlegvorrichtung (1) umgeschlagen sind, die einen Rahmen auf weist, dessen Umriss wenigstens teilweise die Manschette (7) einfasst.

10. Verpackung nach Anspruch 9, **dadurch gekennzeichnet, dass** die Zusammenlegvorrichtung (1) einen Greifring (16) aufweist.

## Claims

1. A method for packaging gloves comprising the following stages:
a) simultaneous folding of the gloves (3) and possibly a case (4), presented flat, using a folding part,
**characterized in that** the folding is carried out solely by a folding part (1) in the form of a frame and comprises:
b) the introduction of the gloves (3), the folding part (1) in the form of a frame and possibly the case (4), folded, into a sleeve (7);
c) the closure of the sleeve (7) in order to form a closed package comprising the gloves (3), the folding part (1) in the form of a frame and possibly the case (4).

2. A method according to with claim 1,
**characterized in that** the said folding part (1) comprises a frame (11, 12, 14) and a flat edge (17) which is used for the folding.

3. A method according to with claim 2,
**characterized in that** the said folding part (1) comprises a holding ring (16) situated opposite the said flat edge (17).

4. A method according to claims 2 or 3,
**characterized in that** the said folding part (1) is introduced into the sleeve (7) at stage b.

5. A process in accordance with claim 4,
**characterized in that** the gloves (3) are folded over the said flat edge (17) of the folding part (1), which remains inside the packaging, in such a manner as to keep the gloves (3) flat.

6. A method according to claim 4,
**characterized in that** the holding ring (16) on the folding part (1) is positioned outside the sleeve (7) during the closure which takes place at stage c.

7. A device for carrying out the method according to one of the preceding claims,
**characterised in that** it comprises:
- a sequential device for flat feeding the gloves (3) and possibly a case (4),
- a device for moving a folding part (1) which passes the gloves (3) and possibly a case (4) through a streamlined passage (61) and introduces them into a tube (81) in a holder (8),
- a holder (8) comprising at least one tube (81) and a device for positioning a sleeve around the tube (81),
- a removal device consisting in particular of a conveyor belt, an assembly comprising at least the sleeve (7), the folding part (1) for the gloves (3) and possibly the case (4).

8. A device according to claim 7,
**characterized in that** the holder (8) consists of a plurality of tubes (81) and is controlled sequentially and that each sequence comprises a stage in which a sleeve (7) is placed over a tube (81), a stage at which the glove (3), the folding part (1) and possibly a case (4) are introduced into the tube (81) using the said moving device, and a removal stage using the said removal device.

9. Packaging for gloves,
**characterized in that** it comprises a sleeve (7) containing a pair of gloves (3) folded over a flat edge (17) of a folding tool (1) comprising a frame the edge of which at least partially borders the sleeve (7).

10. Packaging according to claim 9,
**characterized in that** the folding part (1) comprises a holding ring (16).
